# EUROPÄISCHE PATENTSCHRIFT

(11) **EP 1 706 634 B1**
(45) Veröffentlichungstag und Bekanntmachung des Hinweises auf die Patenterteilung: **26.08.2009**
(21) Anmeldenummer: 04801921.0
(22) Anmeldetag: 10.11.2004
(51) Int. Cl.: F02M 61/16, F02M 51/06

(54) **VERFAHREN ZUR HERSTELLUNG EINES BRENNSTOFFEINSPRITZVENTILS UND BRENNSTOFFEINSPRITZVENTIL**
METHOD FOR PRODUCTION OF A FUEL INJECTION VALVE AND FUEL INJECTION VALVE
PROCEDE DE PRODUCTION D'UNE SOUPAPE D'INJECTION DE CARBURANT, ET SOUPAPE D'INJECTION DE CARBURANT

(30) Priorität: 23.12.2003 DE 10360774
(43) Veröffentlichungstag der Anmeldung: 04.10.2006
(73) Patentinhaber: ROBERT BOSCH GMBH, 70442 Stuttgart (DE)
(72) Erfinder: REITER, Ferdinand, 71706 Markgröningen (DE); MAIER, Martin, 71696 Möglingen (DE)
(86) Internationale Anmeldenummer: PCT/EP2004/052904
(87) Internationale Veröffentlichungsnummer: WO 2005/064148

(56) Entgegenhaltungen:
- EP-A- 1 347 170
- DE-A1- 2 153 286
- US-A- 6 142 395
- US-A1- 2003 102 388
- US-A1- 2003 218 081

## Beschreibung

### Stand der Technik

Die Erfindung geht aus von einem Verfahren zur Herstellung eines Brennstoffeinspritzventils nach der Gattung des Anspruchs 1 sowie von einem Brennstoffeinspritzventil nach der Gattung des Anspruchs 5.

In der Figur 1 ist ein bekanntes Brennstoffeinspritzventil aus dem Stand der Technik dargestellt, das einen klassischen Top-Feed-Aufbau besitzt, der sich dadurch auszeichnet, dass sich alle strömungsführenden Komponenten des Einspritzventils entlang einer Ventillängsachse fluchtend erstrecken, wobei der Strömungseinlass mit einem Anschlussstutzen eines Brennstoffverteilers verbunden wird und der Strömungsauslass stromabwärts des Dichtsitzes in ein Ansaugrohr oder unmittelbar in einen Brennraum einer Brennkraftmaschine gerichtet ist.

Aus der DE 21 53 286 A1 ist bereits ein Brennstoffeinspritzventil bekannt, das in herkömmlicher Weise elekfromagnetisch betätigbar ist. Das Einspritzventil weist einen Einlassstutzen auf, der abseits einer Ventillängsachse angeordnet ist. Das Einspritzventil besitzt zudem einen Gehäusekörper, in dem alle relevanten Ventilbauteile verbaut sind, so dass Brennstoff zwischen dem Einlassstutzen und einem Brennstoffauslass unter Druck einem Ventilsitz zugeführt werden kann, mit dem ein Ventilschließkörper zusammenwirkt. Der Gehäusekörper wird zuströmseitig mit einem deckelartigen Verschlusskörper abgedeckt, der neben dem Einlassstutzen auch noch einen mit der Ventillängsachse fluchtenden Auslassstutzen für überschüssigen Brennstoff und elektrische Steckkontakte aufweist. Durch einen den Verschlusskörper umgreifenden Bördelrand des Gehäusekörpers wird der Verschlusskörper fest am Gehäusekörper gehalten. Im Verbindungsbereich zwischen dem Verschlusskörper und dem Gehäusekörper ist außerdem ein Dichtring vorgesehen.
Aus der EP 1347170 ist ein anderes Brennstoffeinspritzventil bekannt.

### Vorteile der Erfindung

Das erfindungsgemäße Verfahren zur Herstellung eines Brennstoffeinspritzventils mit den kennzeichnenden Merkmalen des Anspruchs 1 hat den Vorteil, dass auf besonders einfache und kostengünstige Art und Weise Brennstoffeinspritzventile mit niedrigen Bauhöhen für beengte Verhältnisse, z.B. bei Motorrädern herstellbar sind. Von Vorteil ist insbesondere, dass das erfindungsgemäße Brennstoffeinspritzventil mit den kennzeichnenden Merkmalen des Anspruchs 4 bereits vollständig bezüglich des Hubs des axial beweglichen Ventilteils sowie der dynamischen und statischen Strömungsmenge fertig eingestellt im eigentlichen Funktionsteil des Einspritzventils vorliegt, so dass nachfolgend problemlos eine Montage eines sogar von der Flucht der Ventillängsachse abweichenden, abgewinkelten Brennstoffeinlassstutzens in einem Anschlussteil des Einspritzventils an dem Funktionsteil durch festes Verbinden erfolgen kann.

In besonders vorteilhafter Weise können Brennstoffeinspritzventile hergestellt werden, die Brennstoffeinlassstutzen aufweisen, deren Winkel zur Ventillängsachse variabel zwischen 0° und 90° beträgt.

Ein derartig ausgebildeter einseitig abgewinkelter Einlassstutzen bietet zudem sehr einfach die Möglichkeit einer genauen Positionierung des Einspritzventils bzw. eine vereinfachte Verdrehfixierung.

Durch die in den Unteransprüchen aufgeführten Maßnahmen sind vorteilhafte Weiterbildungen und Verbesserungen des im Anspruch 1 angegebenen Verfahrens bzw. des im Anspruch 4 angegebenen Brennstoffeinspritzventils möglich.

Idealerweise ist der Brennstoffeinlassstutzen mit einem sägezahnähnlichen Profil an seinem stromaufwärtigen Ende versehen, so dass eine einfache Verbindung mit einem Brennstoff zuführenden Schlauch, der auf das sägezahnähnliche Profil aufgeschoben wird, und einer Schlauchschelle ermöglicht ist. Auf diese Weise können weitere Abdichtungsmaßnahmen, wie O-Ringe, entfallen.

### Zeichnung

Ein Ausführungsbeispiel der Erfindung ist in der Zeichnung vereinfacht dargestellt und in der nachfolgenden Beschreibung näher erläutert. Es zeigen Figur 1 ein Brennstoffeinspritzventil gemäß dem Stand der Technik mit einer fluchtend zur Ventillängsachse verlaufenden Top-Feed-Versorgung mit Brennstoff, Figur 2 einen Brennstoffeinlassstutzen gemäß dem Stand der Technik mit Schlauchanschlussmöglichkeit und ebenfalls zur Ventillängsachse fluchtender Brennstoffzuführung und Figur 3 einen Brennstoffeinlassstutzen mit Schlauchanschlussmöglichkeit und um ca. 90° zur Ventillängsachse abgewinkelter Brennstoffzuführung.

### Beschreibung der Ausführungsbeispiele

Bevor anhand der Figur 3 die erfindungsgemäßen Verfahrensschritte des Verfahrens zur Herstellung eines Brennstoffeinspritzventils beschrieben werden, soll anhand von Figur 1 ein Brennstoffeinspritzventil des Standes der Technik, das als sogenanntes Top-Feed-Einspritzventil ausgebildet ist, in seinem grundsätzlichen Aufbau näher erläutert werden.

Das in der Figur 1 beispielhaft dargestellte, elelctromagnetisch betätigbare Ventil in der Form eines Einspritzventils für Brennstoffeinspritzanlagen von gemischverdichtenden, fremdgezündeten Brennkrafonaschinen hat einen von einer Magnetspule 1 umgebenen, als Innenpol und teilweise als Brennstoffdurchfluss dienenden weitgehend rohrförmigen Kern 2. Die Magnetspule 1 ist von einem äußeren, hülsenförmigen und gestuft ausgeführten, z. B. ferromagnetischen Ventilmantel 5, der ein als Außenpol dienendes äußeres Magnetkreisbauteil darstellt, in Umfangsrichtung vollständig umgeben. Die Magnetspule 1, der Kern 2 und der Ventilmantel 5 bilden zusammen ein elektrisch erregbares Betätigungselement.

Während die in einem Spulenkörper 3 eingebettete Magnetspule 1 eine Ventilhülse 6 von außen umgibt, ist der Kern 2 in einer inneren, konzentrisch zu einer Ventillängsachse 10 verlaufenden Öffnung 11 der Ventilhülse 6 eingebracht. Die z.B. ferritische Ventilhülse 6 ist langgestreckt und dünnwandig ausgeführt. Die Öffnung 11 dient u.a. als Führungsöffnung für eine entlang der Ventillängsachse 10 axial bewegliche Ventilnadel 14. Die Ventilhülse 6 erstreckt sich in axialer Richtung z.B. über ca. die Hälfte der axialen Gesamterstreckung des Brennstoffeinspritzventils.

Neben dem Kern 2 und der Ventilnadel 14 ist in der Öffnung 11 des weiteren ein Ventilsitzkörper 15 angeordnet, der an der Ventilhülse 6 z.B. mittels einer Schweißnaht 8 befestigt ist. Der Ventilsitzkörper 15 weist eine feste Ventilsitzfläche 16 als Ventilsitz auf. Die Ventilnadel 14 wird beispielsweise von einem rohrförmigen Ankerabschnitt 17, einem ebenfalls rohrförmigen Nadelabschnitt 18 und einem kugelförmigen Ventilschließkörper 19 gebildet, wobei der Ventilschließkörper 19 z.B. mittels einer Schweißnaht fest mit dem Nadelabschnitt 18 verbunden ist. An der stromabwärtigen Stirnseite des Ventilsitzkörpers 15 ist eine z.B. topfförmige Spritzlochscheibe 21 angeordnet, deren umgebogener und umfangsmäßig umlaufender Halterand 20 entgegen der Strömungsrichtung nach oben gerichtet ist. Die feste Verbindung von Ventilsitzkörper 15 und Spritzlochscheibe 21 ist z. B. durch eine umlaufende dichte Schweißnaht realisiert. Im Nadelabschnitt 18 der Ventilnadel 14 sind eine oder mehrere Queröffnungen 22 vorgesehen, so dass den Ankerabschnitt 17 in einer inneren Längsbohrung 23 durchströmender Brennstoff nach außen treten und am Ventilschließkörper 19 z.B. an Abflachungen 24 entlang bis zur Ventilsitzfläche 16 strömen kann.

Die Betätigung des Einspritzventils erfolgt in bekannter Weise elektromagnetisch. Zur axialen Bewegung der Ventilnadel 14 und damit zum Öffnen entgegen der Federkraft einer an der Ventilnadel 14 angreifenden Rückstellfeder 25 bzw. Schließen des Einspritzventils dient der elektromagnetische Kreis mit der Magnetspule 1, dem inneren Kern 2, dem äußeren Ventilmantel 5 und dem Ankerabschnitt 17. Der Ankerabschnitt 17 ist mit dem dem Ventilschließkörper 19 abgewandten Ende auf den Kern 2 ausgerichtet.

Der kugelförmige Ventilschließkörper 19 wirkt mit der sich in Strömungsrichtung kegelstumpffärmig verjüngenden Ventilsitzfläche 16 des Ventilsitzkörpers 15 zusammen, die in axialer Richtung stromabwärts einer Führungsöffnung im Ventilsitzkörper 15 ausgebildet ist. Die Spritzlochscheibe 21 besitzt wenigstens eine, beispielsweise vier durch Erodieren, Laserbohren oder Stanzen ausgeformte Abspritzöffnungen 27.

Die Einschubtiefe des Kerns 2 im Einspritzventil ist unter anderem entscheidend für den Hub der Ventilnadel 14. Dabei ist die eine Endstellung der Ventilnadel 14 bei nicht erregter Magnetspule 1 durch die Anlage des Ventilschließkörpers 19 an der Ventilsitzfläche 16 des Ventilsitzkörpers 15 festgelegt, während sich die andere Endstellung der Ventilnadel 14 bei erregter Magnetspule 1 durch die Anlage des Ankerabschnitts 17 am stromabwärtigen Kernende ergibt. Die Hubeinstellung erfolgt durch ein axiales Verschieben des beispielsweise durch ein spanendes Verfahren wie Drehen hergestellten Kerns 2, der entsprechend der gewünschten Position nachfolgend fest mit der Ventilhülse 6 verbunden wird.

In eine konzentrisch zu der Ventillängsachse 10 verlaufende Strömungsbohrung 28 des Kerns 2, die der Zufuhr des Brennstoffs in Richtung der Ventilsitzfläche 16 dient, ist außer der Rückstellfeder 25 ein Einstellelement in der Form einer Einstellhülse 29 eingeschoben. Die Einstellhülse 29 dient zur Einstellung der Federvorspannung der an der Einstellhülse 29 anliegenden Rückstellfeder 25, die sich wiederum mit ihrer gegenüberliegenden Seite an der Ventilnadel 14 abstützt, wobei auch eine Einstellung der dynamischen Abspritzmenge mit der Einstellhülse 29 erfolgt. Ein Brennstofffilter 32 ist oberhalb der Einstellhülse 29 in der Ventilhülse 6 angeordnet.

Das bis hierher beschriebene Einspritzventil zeichnet sich durch seinen besonders kompakten Aufbau aus. Diese Bauteile bilden eine vormontierte eigenständige Baugruppe, die nachfolgend Funktionsteil 30 genannt wird. Das Funktionsteil 30 umfasst also im wesentlichen den elektromagnetischen Kreis 1, 2, 5 als Aktuator und ein Dichtventil (Ventilschließkörper 19, Ventilsitzkörper 15) mit einem nachfolgenden Strahlaufbereitungselement (Spritzlochscheibe 21) sowie als Grundkörper die Ventilhülse 6.

Unabhängig vom Funktionsteil 30 wird eine zweite Baugruppe erzeugt, die im folgenden als Anschlussteil 40 bezeichnet wird. Das Anschlussteil 40 zeichnet sich vor allen Dingen dadurch aus, dass es den elektrischen und den hydraulischen Anschluss des Brennstoffeinspritzventils umfasst. Mit den erfindungsgemäßen Verfahrensschritten soll insbesondere durch ein gezieltes Ausformen des Anschlussteils 40 die Kompaktheit des gesamten Brennstoffeinspritzventils weiter erhöht werden, indem die Bauhöhe des Brennstoffeinspritzventils reduziert werden kann.

Das teilweise als Kunststoffteil ausgeführte Anschlussteil 40 besitzt einen metallenen Brennstoffeinlassstutzen 41 und einen diesen Brennstoffeinlassstutzen 41 stabilisierenden, schützenden und umgebenden rohrförmigen Grundkörper 42 aus Kunststoff. Eine konzentrisch zur Ventillängsachse 10 verlaufende Strömungsbohrung 43 eines Rohres 44 des Brennstoffeinlassstutzens 41 dient als Brennstoffeinlass und wird von dem zuströmseitigen Ende des Brennstoffeinspritzventils aus in axialer Richtung vom Brennstoff durchströmt.

Eine hydraulische Verbindung von Anschlussteil 40 und Funktionsteil 30 wird beim vollständig montierten Brennstoffeinspritzventil dadurch erreicht, dass die Strömungsbohrungen 43 und 28 beider Baugruppen so zueinander gebracht werden, dass ein ungehindertes Durchströmen des Brennstoffs gewährleistet ist. Bei der Montage des Anschlussteils 40 an dem Funktionsteil 30 ragt ein unteres Ende 47 des Rohres 44 zur Erhöhung der Verbindungsstabilität in die Öffnung 11 der Ventilhülse 6 hinein. Der Grundkörper 42 aus Kunststoff kann auf das Funktionsteil 30 aufgespritzt werden, so dass der Kunststoff unmittelbar Teile der Ventilhülse 6 sowie des Ventilmantels 5 umgibt. Eine sichere Abdichtung zwischen dem Funktionsteil 30 und dem Grundkörper 42 des Anschlussteils 40 wird beispielsweise über eine Labyrinthdichtung 46 am Umfang des Ventilmantels 5 erzielt.

Zu dem Grundkörper 42 gehört auch ein mitangespritzter elektrischer Anschlussstecker 56. An ihrem dem Anschlussstecker 56 gegenüberliegenden Ende sind die Kontaktelemente mit der Magnetspule 1 elektrisch verbunden.

In den Figuren 2 und 3 sind zwei Anschlussteile 40 mit Brennstoffeinlassstutzen 41 teilweise dargestellt. Dabei ist in Figur 2 nochmals angedeutet, dass es bei herkömmlichen bekannten Brennstoffeinspritzventilen notwendig ist, den Brennstoffeinlassstutzen 41 achsparallel und fluchtend zur Ventillängsachse 10 anzuordnen, um jederzeit für erforderliche Einstellmaßnahmen innerhalb des Ventils einen Zugang von entsprechenden Einstellwerkzeugen zu haben.

Das erfindungsgemäße Verfahren zur Herstellung eines Brennstoffeinspritzventils zeichnet sich dadurch aus, dass es möglich ist, einen Brennstoffeinlassstutzen 41 am Brennstoffeinspritzventil vorzusehen, der beginnend von einer stromaufwärtigen Eintrittsöffnung 60 unter einem Winkel α zur Ventillängsachse 10 verläuft, der größer als 0° und kleiner/gleich 90° ist. In der Figur 3 ist ein Ausführungsbeispiel gezeigt, bei dem der Brennstoffeinlassstutzen 41 unter einem Winkel α von 90° zur Ventillängsachse 10 in einem ersten abgewinkelten Abschnitt 62 verläuft. In diesem Fall spannt also die Eintrittsöffnung 60 eine Ebene auf, die parallel zur Ventillängsachse 10 verläuft. Letztlich endet der Brennstoffeinlassstutzen 41 mit einem zweiten achsparallelen Abschnitt 63 auf der Ventillängsachse 10. Im idealen Fall verläuft der Brennstoffeinlassstutzen 41 in seinem Abschnitt 63 fluchtend und somit koaxial zur Ventillängsachse 10.

Die Herstellung des Brennstoffeinspritzventils erfolgt in der Weise, dass zuerst das Funktionsteil 30 des Ventils hergestellt wird, das u.a. den Aktuator 1, 2, 5 und das Dichtventil 15, 19 umfasst. Als Grundkörper ist z.B. die Ventilhülse 6 vorgesehen. An diesen Herstellungsprozess schließt sich ein Einstellprozess an, in dem bereits vollständig die Einstellung des Hubs des axial beweglichen Ventilteils (Ventilnadel 14, Ventilschließkörper 19) sowie der dynamischen und statischen Strömungsmenge vorgenommen wird. Nachfolgend wird der Brennstoffeinlassstutzen 41 so mit dem Funktionsteil 30 fest verbunden, dass der Brennstoffeinlassstutzen 41 auf der Ventillängsachse 10 endet. Dabei wird der Brennstoffeinlassstutzen 41 mit seinem Ende 47 des achsparallelen Abschnitts 63 beispielsweise in die Öffnung 11 der Ventilhülse 6 eingeschoben und nachfolgend an der Ventilhülse 6 des Funktionsteils 30 mittels Schweißen, insbesondere Laserschweißen befestigt. Neben dem Schweißen können auch andere Fügeverfahren wie Löten, Kleben oder Verrasten zum Einsatz kommen.

Um den abgewinkelten metallenen Brennstoffeinlassstutzen 41, der z.B. ein dünnwandiges Rohr 44 darstellt, zu stabilisieren und zu schützen, wird der Brennstoffeinlassstutzen 41 nachfolgend beispielsweise mit dem rohrförmigen Grundkörper 42 aus Kunststoff umspritzt. Dabei kann zu dem Grundkörper 42 ein mitangespritzter Anschlussstecker 56 gehören. Eine ausreichende Stabilität und ein guter Schutz des Brennstoffeinlassstutzens 41 sind bereits dann gegeben, wenn der Grundkörper 42 nur weitgehend den achsparallel verlaufenden Abschnitt 63 des Brennstoffeinslassstutzens 41 umgibt, während der abgewinkelte Abschnitt 62 des Rohrs 44 in seinem gewünschten Winkel α freiliegt und also nicht von Kunststoff umhüllt ist.

Idealerweise ist der Brennstoffeinlassstutzen 41 mit einem sägezahnähnlichen Profil 61 an seinem stromaufwärtigen Ende im Bereich des abgewinkelten Abschnitts 62 versehen, so dass eine einfache Verbindung mit einem nicht dargestellten Brennstoff zuführenden Schlauch, der auf das sägezahnähnliche Profil aufgeschoben wird, und einer Schlauchschelle ermöglicht ist. Auf diese Weise können weitere Abdichtungsmaßnahmen, wie O-Ringe, entfallen.

## Patentansprüche

1. Verfahren zur Herstellung eines Brennstoffeinspritzventits, das eine Ventillängsachse (10), einen Brennstoffeinlassstutzen (41), einen Ventilschließkörper (19), der axial entlang der Ventillängsachse (10) bewegbar ist und der mit einem an einem Ventilsitzkörper (15) vorgesehenen Ventilsitz (16) zusammenwirkt, und wenigstens eine Abspritzöffnung (27) stromabwärts des Ventilsitzes (16) aufweist, wobei
- ein Funktionsteil (30) des Ventils hergestellt wird, das einen Aktuator (1, 2, 5) und ein Dichtventil (15, 19) umfasst,
- dieses Funktionsteil (30) bezüglich Hub und Strömungsmengen eingestellt wird,
- separat dazu ein Brennstoffeinlassstutzen (41) bereitgestellt wird, der beginnend von einer Eintrittsöffnung (60) unter einem Winkel (α) zur Ventillängsachse (10) verläuft, der größer als 0° und kleiner/gleich 90° ist, und
- der Brennstoffeinlassstutzen (41) so mit dem Funktionsteil (30) fest verbunden wird, dass der Brennstoffeinlassstutzen (41) auf der Ventillängsachse (10) endet,
**dadurch gekennzeichnet,**
**dass** der Brennstoffeinlassstutzen (41) als dünnwandiges metallenes Rohr (44) bereitgestellt wird, nachfolgend die feste Verbindung des Brennstoffeinlassstutzens (41) mit dem Funktionsteil (30) erfolgt und abschließend der Brennstoffeinlassstutzen (41) nach seiner Befestigung zumindest teilweise mit einem Grundkörper (42) aus Kunststoff umhüllt wird.

2. Verfahren nach Anspruch 1, **dadurch gekennzeichnet, dass** der Brennstoffeiniassstutzen (41) an einer Ventilhülse (6) des Funktionsteils (30) befestigt wird.

3. Verfahren nach Anspruch 2, **dadurch gekennzeichnet, dass** die Befestigung des Brennstoffeinlassstutzens (41) mittels Schweißen, insbesondere Laserschweißen erfolgt.

4. Brennstoffeinspritzventil für Brennstoffeinspritzanlagen von Brennkraftmaschinen, mit einer Ventillängsachse (10), mit einem Brennstoffeinlassstutzen (41), mit einem Ventilschließkörper (19), der axial entlang der Ventillängsachse (10) bewegbar ist und der mit einem an einem Ventilsitzkörper (15) vorgesehenen Ventilsitz (16) zusammenwirkt, und mit wenigstens einer Abspritzöffnung (27) stromabwärts des Ventilsitzes (16), wobei der Brennstoffeinlassstutzen (41) beginnend von einer Eintrittsöffnung (60) unter einem Winkel (α) zur Ventillängsachse (10) verläuft, der größer als 0° und kleiner/gleich 90° ist und letztlich auf der Ventillängsachse (10) endet,
**dadurch gekennzeichnet,**
**dass** der Brennstoffeinlassstutzen (41) von einem dünnwandigen metallenen Rohr (44) gebildet ist, das zumindest teilweise in einen Grundkörper (42) aus Kunststoff eingebettet ist.

5. Brennstoffeinspritzventil nach Anspruch 4, **dadurch gekennzeichnet, dass** die Eintrittsöffnung (60) eine Ebene aufspannt, die parallel zur Ventillängsachse (10) verläuft.

6. Brennstoffeinspritzventil nach Anspruch 4, **dadurch gekennzeichnet, dass** der Grundkörper (42) nur weitgehend einen achsparallel verlaufenden Abschnitt (63) des Brennstoffeinslassstutzens (41) umgibt.

7. Brennstoffeinspritzventil nach einem der Ansprüche 4 bis 6, **dadurch gekennzeichnet, dass** der Brennstoffeinlassstutzen (41) an seinem stromaufwärtigen Ende mit einem sägezahnähnlichen Profil (61) versehen ist.

## Claims

1. Method for producing a fuel injection valve which has a valve longitudinal axis (10), a fuel inlet stub (41), a valve closing body (19) which can be moved axially along the valve longitudinal axis (10) and which interacts with a valve seat (16) which is provided on a valve seat body (15), and at least one ejection opening (27) downstream of the valve seat (16), wherein
- a functional part (30) of the valve is produced, which functional part (30) comprises an actuator (1, 2, 5) and a sealing valve (15, 19),
- said functional part (30) is set with regard to stroke and flow quantities,
- separately to this, a fuel inlet stub (41) is provided which, starting from an inlet opening (60), extends at an angle (α) with respect to the valve longitudinal axis (10), which angle (α) is greater than 0° and less than or equal to 90°, and
- the fuel inlet stub (41) is connected fixedly to the functional part (30) in such a way that the fuel inlet stub (41) ends on the valve longitudinal axis (10),
**characterized**
**in that** the fuel inlet stub (41) is provided as a thin-walled metallic pipe (44), subsequently the fuel inlet stub (41) is connected fixedly to the functional part (30), and finally, after it has been fastened, the fuel inlet stub (41) is encapsulated at least partially with a basic body (42) made from plastic.

2. Method according to Claim 1, **characterized in that** the fuel inlet stub (41) is fastened to a valve sleeve (6) of the functional part (30).

3. Method according to Claim 2, **characterized in that** the fuel inlet stub (41) is fastened by means of welding, in particular laser welding.

4. Fuel injection valve for fuel injection systems of internal combustion engines, having a valve longitudinal axis (10), having a fuel inlet stub (41), having a valve closing body (19) which can be moved along the valve longitudinal axis (10) and which interacts with a valve seat (16) which is provided on a valve seat body (15), and having at least one ejection opening (27) downstream of the valve seat (16), wherein the fuel inlet stub (41), starting from an inlet opening (60), extends at an angle (α) with respect to the valve longitudinal axis (10), which angle (α) is greater than 0° and is less than or equal to 90° and ultimately ends on the valve longitudinal axis (10),
**characterized**
**in that** the fuel inlet stub (41) is formed by a thin-walled metallic pipe (44) which is embedded at least partially into a basic body (42) made from plastic.

5. Fuel injection valve according to Claim 4,
**characterized in that** the inlet opening (60) defines a plane which extends parallel to the valve longitudinal axis (10).

6. Fuel injection valve according to Claim 4,
**characterized in that** the basic body (42) only largely surrounds a section (63) of the fuel inlet stub (41), which section (63) extends in an axially parallel manner.

7. Fuel injection valve according to one of Claims 4 to 6, **characterized in that** the fuel inlet stub (41) is provided at its upstream end with a profile (61) which is similar to saw teeth.

## Revendications

1. Procédé de fabrication d'une soupape d'injection de carburant, qui présente un axe longitudinal de soupape (10), une tubulure d'entrée de carburant (41), un corps de fermeture de soupape (19), qui peut être déplacé axialement le long de l'axe longitudinal de la soupape (10) et qui coopère avec un siège de soupape (16) prévu sur un corps de siège de soupape (15), et au moins une ouverture de pulvérisation (27) en aval du siège de soupape (16), dans lequel
- une partie fonctionnelle (30) de la soupape est créée, laquelle comprend un actionneur (1, 2, 5) et une soupape d'étanchéité (15, 19),
- cette partie fonctionnelle (30) est ajustée en termes de course et de quantités d'écoulement,
- séparément de cela, une tubulure d'entrée de carburant (41) est mise à disposition, laquelle s'étend en commençant par une ouverture d'entrée (60) suivant un angle (α) par rapport à l'axe longitudinal de la soupape (10), qui est supérieur à 0° et inférieur ou égal à 90°, et
- la tubulure d'entrée de carburant (41) est connectée fixement à la partie fonctionnelle (30) de telle sorte que la tubulure d'entrée de carburant (41) se termine sur l'axe longitudinal de la soupape (10),
**caractérisé en ce que**
la tubulure d'entrée de carburant (41) est fabriquée sous forme de tube en métal à paroi mince (44), puis la connexion fixe de la tubulure d'entrée de carburant (41) à la partie fonctionnelle (30) a lieu, et ensuite la tubulure d'entrée de carburant (41), après sa fixation, est au moins partiellement enveloppée par un corps de base (42) en plastique.

2. Procédé selon la revendication 1, **caractérisé en ce que** la tubulure d'entrée de carburant (41) est fixée sur une douille de soupape (6) de la partie fonctionnelle (30).

3. Procédé selon la revendication 2, **caractérisé en ce que** la fixation de la tubulure d'entrée de carburant (41) s'effectue au moyen d'un soudage, notamment d'un soudage au laser.

4. Soupape d'injection de carburant pour des installations d'injection de carburant de moteurs à combustion interne, comprenant un axe longitudinal de soupape (10), avec une tubulure d'entrée de carburant (41), avec un corps de fermeture de soupape (19), qui peut être déplacé axialement le long de l'axe longitudinal de la soupape (10) et qui coopère avec un siège de soupape (16) prévu sur un corps de siège de soupape (15), et au moins une ouverture de pulvérisation (27) en aval du siège de soupape (16), dans lequel la tubulure d'entrée de carburant (41) s'étend, en commençant depuis une ouverture d'entrée (60), suivant un angle (α) par rapport à l'axe longitudinal de la soupape (10), qui est supérieur à 0° et inférieur ou égal à 90° et se termine finalement sur l'axe longitudinal de la soupape (10),
**caractérisée en ce que**
la tubulure d'entrée de carburant (41) est formée par un tube en métal à paroi mince (44) qui est incorporé au moins en partie dans un corps de base (42) en plastique.

5. Soupape d'injection de carburant selon la revendication 4**, caractérisée en ce que** l'ouverture d'entrée (60) couvre un plan qui s'étend parallèlement à l'axe longitudinal de la soupape (10).

6. Soupape d'injection de carburant selon la revendication 4, **caractérisée en ce que** le corps de base (42) n'entoure sensiblement qu'une portion (63) de la tubulure d'entrée de carburant (41) s'étendant avec son axe parallèle.

7. Soupape d'injection de carburant selon l'une quelconque des revendications 4 à 6, **caractérisée en ce que** la tubulure d'entrée de carburant (41) est pourvue à son extrémité amont d'un profilé en dents de scie (61).
